# FASCICULE DE BREVET EUROPEEN

(11) **EP 0 370 866 B1**
(45) Date de publication et mention de la délivrance du brevet: **15.09.1993**
(21) Numéro de dépôt: 89403133.5
(22) Date de dépôt: 15.11.1989
(51) Int. Cl.: C25B 3/04

(54) **Procédé d'électrosynthèse d'aldéhydes**
Verfahren zur Elektrosynthese von Aldehyden
Aldehydes electrosynthesis process

(30) Priorité: 23.11.1988 FR 8815235
(43) Date de publication de la demande: 30.05.1990
(73) Titulaire: SOCIETE NATIONALE DES POUDRES ET EXPLOSIFS, F-75181 Paris Cédex 04 (FR)
(72) Inventeur: Perichon, Jacques, F-91600 Savigny Sur Orge (FR); Sibille, Soline, F-94100 St Maur des Fosses (FR); d'Incan, Esther, F-92290 Chatenay Malabry (FR); Troupel, Michel, F-77950 Maincy (FR); Saboureau, Christophe, F-77170 Brie Comte Robert (FR)
(74) Mandataire: Pech, Bernard

(56) Documents cités:
- EP-A- 0 219 367

## Description

L'invention concerne un procédé de synthèse électrochimique d'un aldéhyde par électrolyse dans une cellule munie d'électrodes d'un halogénure organique et d'un formamide N,N-disubstitué, puis hydrolyse du milieu réactionnel.

Les aldéhydes sont des composés couramment utilisés dans de nombreux domaines de l'industrie chimique, notamment en parfumerie, en agrochimie et en pharmacie.

Il existe de très nombreux procédés de synthyse d'aldéhydes. Parmi ceux-ci on peut citer ceux pour lesquels l'aldéhyde est obtenu par électrolyse, dans une cellule munie d'électrodes, d'un halogénure organique et d'un formamide N,N-disubstitué, puis hydrolyse du milieu réactionnel.

CASARDO et GALLARDO dans Electrochimica Acta, Vol. 32, n°8, pp.1145-1147, (1987) décrivent la synthèse de traces de benzaldéhyde lors de l'électrolyse de solutions de bromo ou de iodobenzène dans le diméthylformamide (DMF). La cellule comprend 2 compartiments, anodique et cathodique, séparés. La cathode est en mercure et l'anode, inerte, est en graphite.

VIEIRA et PETERS dans J. Org. Chem., Vol. 51, n°8, pp.1231-1239, (1986) décrivent la synthèse d'aldéhyde pivalique lors de l'électrolyse d'une solution de bromure de tertiobutyle dans le DMF. Les rendements sont très faibles, inférieurs à 14%. La cellule comprend 2 compartiments, anodique et cathodique, séparés. La cathode est en mercure et l'anode, inerte, est en carbone.

Les auteurs enseignent également qu'ils n'ont pas pu obtenir, dans les mêmes conditions, la formation d'aldéhydes à partir d'halogénures d'alkyles primaires ou secondaires.

La Demanderesse a découvert que de façon totalement inattendue, on obtenait de bons rendements, même à partir d'halogénures d'alkyles primaires ou secondaires, lorsque la cellule ne comporte qu'un seul compartiment et lorsqu'on utilise une anode consommable en un métal choisi dans le groupe constitué par les métaux réducteurs et leurs alliages.

Le procédé selon l'invention est le sujet de la revendication indépendante n° 1 et des revendication dépendantes n° 2 à 9.

Le procédé selon l'invention, comparativement à l'état de la technique le plus proche précité, présente, outre une amélioration considérable du rendement et un élargissement du domaine d'application, un certain nombre d'autres avantages dont les principaux sont :
- une mise en oeuvre plus simple puisque le procédé est réalisé dans une cellule d'électrolyse ne comportant qu'un seul compartiment, sans diaphragme ni fritté, ce qui est très important au stade industriel,
- une concentration en halogénure très nettement plus élevée,
- une intensité de courant plus élevée, de l'ordre de plusieurs ampères par dm²,
- la possibilité d'utiliser une concentration en électrolyte support très faible, de l'ordre de 10⁻²M,
- l'utilisation d'électrodes solides limitant les risques de pollution par les métaux lourds tels que le mercure.

La cellule d'électrolyse est une cellule ne comportant qu'un seul compartiment, c'est-à-dire pour laquelle il n'existe pas de compartiments anodique et cathodique séparés. Cette possibilité d'utiliser une telle cellule est un avantage important, comme cela a déjà été mentionné.

L'anode est consommable, c'est-à-dire qu'elle est consommée au cours de la réaction électrochimique dont elle est le siège. C'est la raison pour laquelle de tels procédés sont parfois appelés "à anode soluble". L'anode est en un métal choisi dans le groupe constitué par les métaux réducteurs et leurs alliages, c'est-à-dire tout alliage contenant au moins un métal réducteur.

De façon préférée, l'anode est en un métal réducteur choisi dans le groupe constitué par le magnésium, l'aluminium, le zinc et leurs alliages, c'est-à-dire tout alliage contenant au moins un des trois métaux précités, à savoir le zinc, l'aluminium et le magnésium. Cette anode peut avoir une forme quelconque et notamment toutes les formes classiques d'électrodes métalliques comme par exemple fil torsadé, barreau plat, barreau cylindrique, lit renouvelable, billes, toile, grille. De façon préférée, on utilise un barreau cylindrique de diamètre adapté aux dimensions de la cellule.

La cathode est un métal quelconque tel que l'acier inoxydable, l'or, le nickel, le platine, le cuivre, l'aluminium, le fer ou du carbone comme par exemple du carbone vitreux ou du graphite. Elle est constituée, de façon préférée, par une grille ou une plaque cylindrique disposée concentriquement autour de l'anode.

La Demanderesse a découvert que de façon inattendue on améliorait considérablement le rendement lorsque la cathode est recouverte d'un dépôt électrolytique d'un métal M choisi dans le groupe constitué par le zinc, le cadmium, le plomb et l'étain.

L'électrodéposition du métal M sur la cathode, préalablement à l'électrosynthèse de l'aldéhyde, peut être effectuée selon diverses méthodes, notamment celles décrites aux exemples 14 à 38.

Les électrodes sont alimentées en courant continu par l'intermédiaire d'une alimentation stabilisée.

De façon préférée, selon l'invention, l'aldéhyde répond à la formule générale RCHO dans laquelle R représente un radical organique, l'halogénure organique répond à la formule générale RX dans laquelle R a la signification précitée et X représente un atome d'halogène, de préférence le chlore ou le brome, et le formamide N,N-disubstitué répond à la formule générale
dans laquelle R¹ et R², identiques ou différents, représentent une chaîne aliphatique ou aromatique, substituée ou non substituée, de préférence soit une chaîne alkyle comportant 1 à 8 atomes de carbone, soit un cycle phényle substitué ou non substitué, ou bien encore R¹ et R² forment un cycle.

De façon préférée, R représente un radical organique aliphatique, arylaliphatique, aromatique, alkylaromatique ou hétérocyclique, substitué ou non substitué, de préférence un radical alkyle ou un groupe phényle, substitué ou non substitué. Bien évidemment, lorsque R est porteur de divers substituants, ceux-ci doivent être plus difficilement réductibles que la liaison R-X.

De façon particulièrement préférée le formamide est le DMF. Comme exemples d'autres formamides on peut citer les N,N-dialkylformamides et le N-phényl N-méthylformamide (N-méthylformanilide).

On peut également utiliser un mélange de plusieurs formamides répondant à la formule générale précitée.

Le procédé objet de la présente invention peut être représenté par le schéma réactionnel suivant :
dans lequel R, R¹ et R² ont la signification précitée.

L'hydrolyse du milieu réactionnel est par exemple réalisée par une solution aqueuse acide.

De façon préférée, dans le cadre de la présente invention, le formamide N,N-disubstitué, outre son rôle de réactif, joue également le rôle de solvant. C'est notamment le cas lorsqu'on utilise le DMF. Il n'est alors pas nécessaire d'utiliser un autre solvant. On peut toutefois effectuer l'électrolyse en présence d'un co-solvant choisi parmi les solvants aprotiques peu électrophiles comme par exemple la tétraméthylurée (TMU) et le tétrahydrofuranne (THF).

Lorsque dans les conditions de l'électrosynthèse le formamide N,N-disubstitué se trouve dans un état physique tel qu'il ne puisse plus jouer convenablement son rôle de solvant, la présence d'un tel solvant aprotique peu électrophile est alors recommandée.

La concentration des réactifs est de préférence choisie de façon à assurer un très large excès molaire en formamide, puisque celui-ci joue également de préférence le rôle de solvant.

La concentration de l'halogènure organique dans le milieu réactionnel est généralement comprise entre 0,05 et 2 mol/l.

Le milieu réactionnel est rendu conducteur par un électrolyte support peu réductible. On peut citer par exemple les sels dont l'anion est un halogénure, un carboxylate, un fluoroborate, un perchlorate ou un hexafluorophosphate et le cation un ammonium quaternaire, l'aluminium, le zinc, le sodium, le potassium, le calcium, le lithium, un tétraalkylphosphonium, ainsi que les mélanges de ces sels. On utilise, de façon préférée, le fluoroborate de tétraméthylammonium ou le bromure de tétrabutylammonium.

Avant l'électrolyse, on désoxygène la solution par barbotage d'un gaz inerte, azote ou argon par exemple.

La température de réaction est de préférence comprise entre 0 et 80°C, par exemple la température ambiante.

Pendant toute la durée de l'électrolyse la solution est agitée, maintenue sous atmosphère inerte, d'azote ou d'argon par exemple, et refroidie si nécessaire pour maintenir sa température entre 0 et 80°C de préférence.

La densité de courant sur la cathode est de préférence choisie entre 0,2 et 20 A/dm².

On opère en général à intensité constante, mais on peut également opérer à tension constante, à potentiel contrôlé, ou avec intensité et potentiel variables.

La durée de l'électrolyse est de préférence choisie de façon à ce que la quantité de courant mise en jeu corresponde environ à 2 Faraday (193 10³C) par mole d'halogénure organique.

On peut également suivre l'évolution de la concentration en halogènure organique par analyse de prélévèments aliquotes et stopper l'électrolyse dès que le taux de transformation souhaité est atteint.

Après électrolyse, on hydrolyse le milieu réactionnel par une solution aqueuse acide, acide chlorhydrique dilué par exemple, puis on extrait avec un solvant organique. Après séchage et évaporation du solvant d'extraction, on obtient l'aldéhyde qui est identifié et dosé selon les méthodes classiques d'analyse, après purification éventuelle par passage sur une colonne de silice par exemple.

Dans le cas particulier où l'on utilise un cathode recouverte d'un dépôt électrolytique d'un métal M tel que défini précédemment, on peut, lorsque M représente le cadmium, le plomb ou l'étain, introduire directement le métal M à déposer sur la cathode sous forme de sel, bromure de cadmium, acétate de plomb ou chlorure d'étain par exemple, dans le mélange halogènure organique et formamide N,N-disubstitué. En début d'électrolyse le métal M se dépose sur la cathode. Afin d'améliorer l'adhérence et la qualite du dépôt, on peut,en début d'électrolyse, utiliser un courant d'intensité plus faible.

Lorsque l'halogénure organique est très réactif, ce qui est le cas par exemple pour les halogénures allyliques ou benzyliques, on améliore le rendement en ajoutant l'halogénure organique progressivement dans le milieu réactionnel en cours d'électrolyse.

L'invention est illustrée par les exemples non limitatifs qui vont suivre.

Pour réaliser ces exemples, on utilise une cellule d'électrolyse classique, ne comportant qu'un seul compartiment.

La partie supérieure de la cellule est en verre et est équipée de 5 tubulures, dont une centrale, permettant l'arrivée et la sortie d'argon utilisé comme gaz inerte, les prélèvements éventuels de solution en cours d'électrolyse, l'addition des réactifs, les passages électriques.

La partie inférieure est constituée par un bouchon muni d'un joint, vissé sur la partie supérieure en verre.

Le volume total de la cellule est voisin de 45cm³ et son volume utile voisin de 35 cm³.

L'anode est un barreau cylindrique de diamètre voisin de 1cm, en zinc, magnésium ou aluminium selon les essais. Elle est introduite dans la cellule par la tubulure centrale et se trouve ainsi située approximativement en position axiale par rapport à la cellule.

La cathode est constituée par une grille cylindrique métallique disposée concentriquement autour de l'anode. La surface de travail de la cathode est de l'ordre de 20 cm².

La cellule est plongée dans un bain thermostatique réglé à la température choisie.

Durant l'électrolyse le milieu réactionnel est agité, par exemple par l'intermédiaire d'un barreau aimanté.

### Exemples 1 à 12

On introduit dans la cellule la solution à électrolyser, constituée de :
- l'halogénure organique,
- le formamide N,N-disubstitué ou le mélange de formamides N,N-disubstitués,
- éventuellement le co-solvant,
- l'électrolyte support, du fluoroborate de tétraméthylammonium à la concentration de 5 10⁻² M sauf pour l'exemple 7 pour lequel l'électrolyte support est du bromure de tétrabutylammonium à la concentration de 10⁻²M.

On dégaze ce mélange par barbotage d'argon, puis on le maintient sous atmosphère d'argon.

Aprés électrolyse à intensité constante pendant une durée correspondant à 3 Faraday (290 10³C) par mole d'halogénure organique, on hydrolyse le milieu réactionnel avec une solution aqueuse d'acide chlorhydrique 1N puis on extrait à l'éther diéthylique.

On sépare alors la phase organique que l'on lave à l'eau.

Après séchage et évaporation des solvants, l'aldéhyde obtenu est purifié par chromatographie sur colonne de silice puis identifié selon les méthodes classiques d'analyse, notamment par spectrométries infra-rouge (IR), de masse (SM) et résonance magnétique nucléaire (RMN).

La nature de l'halogénure organique de départ, celle de l'aldéhyde formé et le rendement massique correspondant en aldéhyde pur isolé figurent dans le tableau 1 pour chaque exemple.

La concentration en halogénure organique est de 0,5 M pour les exemples 1, 3 à 9, 12 et 0,125 M pour l'exemple 2.

Pour les exemples 10 et 11, CF₃Br étant un gaz, il est introduit pas barbotage dans le milieu réactionnel sous une pression de 10⁵Pa (1 bar).

La cathode est en nickel pour les exemples 10 et 11, en acier inoxydable pour les exemples 1 à 6, 8, 9 à 12, en plomb pour l'exemple 7.

L'anode est en zinc pour l'exemple 10, en aluminium pour les exemples 1 à 4, 6 à 9 et 12.

Le volume de formamide, ou du mélange de formamides, est de 36cm³. Ce volume comprend le co-solvant lorque celui-ci est présent.

Le formamide est le DMF pour les exemples 1 à 5 et 7 à 12, un mélange 1/1 en volumes DMF/N-méthylformanilide pour l'exemple 6.

Les exemples 2 et 4 sont réalisés en présence d'un co-solvant. Pour l'exemple 2 le co-solvant est le THF et le rapport volumique DMF/THF est respectivement 2/1. Pour l'exemple 4 le co-solvant est la TMU et le rapport volumique DMF/TMU est respectivement 1/1.

La densité de courant sur la cathode est de 2A/dm² pour les exemples 1, 2, 7 à 11, 1,5 A/dm² pour l'exemple 12, 1 A/dm² pour les exemples 3 et 4 et 0,5 A/dm² pour les exemples 5 et 6.

La température de la réaction est 25°C pour les exemples 1 à 9 et 0°C pour les exemples 10 à 12.

Pour les exemples 10 et 11, le trifluoroacétaldéhyde est isolé sous forme d'hydrate et le rendement indiqué dans le tableau 1 est un rendement faradique calculé à partir de la quantité d'électricité mise en oeuvre.

### Exemple 13

Les conditions expérimentales pour cet exemple sont les mêmes que celles de l'exemple 1 mais la concentration initiale en chlorure de benzyle est de 0,125 M. Après électrolyse correspondant au passage de 2 Faraday (193 10³C) par mole de chlorure de benzyle, on ajoute une quantité de chlorure de benzyle égale à celle présente au départ. On poursuit alors l'électrolyse jusqu'à ce que la durée totale de celle-ci corresponde à 3 Faraday (290 10³C) par mole de chlorure de benzyle engagée. Le rendement en aldéhyde pur isolé est de 50%.

### Exemples 14 à 38

Pour ces exemples la cathode, en acier inoxydable ou en nickel, est recouverte d'un dépôt électrolytique d'un métal M.

L'électrodéposition du métal M sur la cathode, préalablement à l'électrosynthèse de l'aldéhyde, a été effectuée selon plusieurs méthodes :

### Méthode A :

Dans le DMF contenant du bromure de tétrabutylammonium comme électrolyte support à la concentration de 10⁻²M, on ajoute MBr₂ à une concentration de l'ordre de 5 10⁻²M à 10⁻¹M. La cellule est équipée d'une anode en métal M et on impose durant 0,5 à 1h un courant de 0,1 à 0,2 A, ce qui permet d'assurer le transport de M de l'anode vers la cathode.
L'anode M est ensuite remplacée par un barreau de magnésium et l'électrolyse est poursuivie à intensité constante pendant le temps nécessaire à l'épuisement presque complet des ions M²⁺ présents dans la solution. On ajoute alors l'halogénure organique à cette solution.

### Méthode B :

Dans le DMF contenant du bromure de tétrabutylammonium comme électrolyte support à la concentration de 10⁻²M, on ajoute MBr₂ à une concentration de l'ordre de 5 10⁻²M à 10⁻¹M. La cellule est équipée d'une anode en magnésium et on impose un courant de 0,1 à 0,2 A pendant le temps nécessaire à l'électrodéposition des ions M²⁺ sur la cathode. On ajoute ensuite l'halogénure organique.

### Méthode C :

Lorsque M est le cadmium, le plomb ou l'étain, on peut opérer en une seule étape. Dans le DMF contenant du bromure de tétrabutylammonium comme électrolyte support à la concentration de 10⁻²M, on ajoute CdBr₂, Pb(CH₃CO₂)₂ ou SnCl₂, à une concentration de l'ordre de 5 10⁻² à 10⁻¹M, ainsi que l'halogénure organique.
La cellule est équipée d'une anode en magnésium et on impose un courant d'intensité constante.
L'électrodéposition du cadmium, du plomb ou de l'étain sur la cathode précède l'électrosynthèse de l'aldéhyde.

### Méthode D :

La cathode revêtue selon l'une des méthodes précitées A, B ou C puis ayant servi pour l'électrosynthèse d'un aldéhyde selon l'invention est réutilisée sans modification dans une nouvelle électrosynthèse d'aldéhyde avec une anode en magnésium, en milieu DMF contenant du bromure de tétrabutylammonium à la concentration de 10⁻²M comme électrolyte support.

Pour tous ces exemples 14 à 38, l'électrosynthèse est conduite à température ambiante, en imposant un courant d'intensité constante telle que la densité de courant sur la cathode soit de 1 A/dm².

La durée de l'électrolyse est choisie de façon à engager 2,1 Faraday (203 10³ C) par mole d'halogénure organique.

Avant l'électrolyse, on dégaze le milieu réactionnel pour barbotage d'argon, puis on maintient le milieu sous atmosphère d'argon.

Après l'électrolyse, on hydrolyse le milieu, puis on isole, purifie, identifie et dose l'aldéhyde formé selon la méthode décrite pour les exemples 1 à 14.

Pour l'exemple 37, l'aldéhyde est récupéré sous forme d'hydrate.

On peut aussi doser l'halogénure organique n'ayant pas réagi et l'aldéhyde formé par chromatographie en phase gazeuse (CPG) à partir d'un prélèvement d'une partie aliquote de la solution après hydrolyse acide (HCl 6 N) et extraction à l'éther diéthylique.
Le dosage de l'halogénure organique n'ayant pas réagi permet le calcul du taux de conversion de cet halogénure.

Le tableau 2 suivant précise pour chaque exemple la nature et la concentration dans le DMF de l'halogénure organique, la nature de la cathode ainsi que la méthode utilisée pour électrodéposer le métal M.

Le tableau 3 suivant précise pour chaque exemple le taux de conversion de l'halogénure organique ainsi que la nature et le rendement par rapport à l'halogénure organique de départ, de l'aldéhyde formé. Pour certains exemples, le rendement en aldéhyde pur isolé est également indiqué entre parenthèses.

### Exemple 39

On opère selon les conditions générales relatives aux exemples 14 à 38 mais :
- La densité de courant sur la cathode est de 0,1 A/dm².
- On utilise une cathode en acier inox revêtue d'un dépôt électrolytique de cadmium selon la méthode D.
- Le milieu réactionnel est un mélange 75/25 en volumes de N-méthylformanilide et de TMU respectivement, contenant du bromure de tétrabutylammonium comme électrolyte support à la concentration de 10⁻²M et pCF₃C₆H₄Cl comme halogénure organique à la concentration de 0,50 mol/l.

Le taux de conversion de l'halogénure organique est de 100 %. On obtient pCF₃C₆H₄CHO avec un rendement de 15 %.

### Exemple 40

Après dégazage par barbotage d'argon et maintien de la cellule sous atmosphère d'argon, on électrolyse une solution de 9 g de parachlorotrifluorotoluène, 200 mg de bromure de tétrabutylammonium et 500 mg de bromure de cadmium anhydre dans 35 ml de DMF pendant 1h sous un courant d'intensité 0,1 A puis pendant 5h et 30 min sous un courant d'intensité 0,5 A en maintenant la température du milieu réactionnel à environ 40°C.
L'anode est en magnésium et la cathode en acier inoxydable.
Le milieu réactionnel est ensuite traité comme pour les exemples 14 à 38. On obtient le trifluorométhylbenzaldéhyde avec un rendement de 85%. Il faut noter dans cet exemple la concentration particulièrement élevée en halogénure organique (environ 1,5 M).

## Revendications

1. Procédé d'électrosynthèse d'un aldéhyde par électrolyse dans une cellule électrolytique munie d'électrodes, d'un halogénure organique et d'un formamide N,N-disubstitué, puis hydrolyse du milieu réactionnel, caractérisé en ce que la cellule n'a qu'un seul compartiment, en ce qu'on utilise une anode consommable en un métal choisi dans le groupe constitué par les métaux réducteurs et leurs alliages, en ce que l'aldéhyde répond à la formule générale RCHO dans laquelle R représente un radical organique, en ce que l'halogénure organique répond à la formule générale RX dans laquelle R a la signification précitée et X représente un atome d'halogène, en ce que le formamide N,N-disubstitué répond à la formule générale dans laquelle R₁ et R₂,
identiques ou différents, représentent une chaîne aliphatique ou aromatique, substituée ou non substituée, ou bien encore R₁ et R₂ forment un cycle, et en ce que l'électrolyse conduit à la formation
de R, X, R₁ et R₂ ayant la signification précitée.

2. Procédé selon la revendication 1, caractérisé en ce que l'anode est en un métal réducteur choisi dans le groupe constitué par le magnésium, l'aluminium, le zinc et leurs alliages.

3. Procédé selon l'une quelconque des revendications précédentes, caractérisé en ce que X représente le chlore ou le brome et en ce que R₁ et R₂, identiques ou différents, représentent soit une chaîne alkyle comportant 1 à 8 atomes de carbone, soit un cycle phényle substitué ou non substitué.

4. Procédé selon l'une quelconque des revendications précédentes, caractérisé en ce que R représente un radical organique aliphatique, arylaliphatique, aromatique, alkylaromatique ou hétérocyclique, substitué ou non substitué, de préférence un radical alkyle ou un groupe phényle, substitué ou non substitué.

5. Procédé selon l'une quelconque des revendications précédentes, caractérisé par la présente supplémentaire d'un solvant organique dans le milieu réactionnel.

6. Procédé selon l'une quelconque des revendications précédentes, caractérisé en ce que la cathode est recouverte d'un dépôt électrolytique d'un métal M choisi dans le groupe constitué par le zinc, le cadmium, le plomb et l'étain.

7. Procédé selon l'une quelconque des revendications 1 à 5, caractérisé par la présence supplémentaire d'un sel de cadmium, de plomb ou d'étain dans le milieu réactionnel.

8. Procédé selon l'une quelconque des revendications précédentes, caractérisé en ce que la concentration de l'halogénure organique est comprise entre 0,05 et 2 mol/l.

9. Procédé selon l'une quelconque des revendications 1 à 7, caractérisé en ce qu'on ajoute progressivement l'halogénure organique dans le milieu réactionnel en cours d'électrolyse.

## Claims

1. Process for electrosynthesis of an aldehyde by electrolysis in an electrolysis cell provided with electrodes, of an organic halide and of an N,N-disubstituted formamide, followed by hydrolysis of the reaction mixture, characterised in that the cell has only a single compartment, in that a sacrificial anode made of a metal chosen from the group consisting of reducing metals and their alloys is employed, in that the aldehyde corresponds to the general formula RCHO in which R denotes an organic radical, in that the organic halide corresponds to the general formula RX in which R has the abovementioned meaning and X denotes a halogen atom, in that the N,N-disubstituted formamide corresponds to the general formula in which R₁ and R₂, which are identical or different, denote a substituted or unsubstituted aliphatic or aromatic chain, or else R₁ and R₂ form a ring, in that the electrolysis leads to the formation of X^{⊖} and of R, X, R₁ and R₂ having the abovementioned meaning.

2. Process according to Claim 1, characterised in that the anode is made of a reducing metal chosen from the group consisting of magnesium, aluminium, zinc and alloys thereof.

3. Process according to either of the preceding claims, characterised in that X denotes chlorine or bromine and in that R₁ and R₂, which are identical or different, denote either an alkyl chain containing 1 to 8 carbon atoms or a substituted or unsubstituted phenyl ring.

4. Process according to any one of the preceding claims, characterised in that R denotes a substituted or unsubstituted aliphatic, arylaliphatic, aromatic, alkylaromatic or heterocyclic organic radical, preferably an alkyl radical or a phenyl group, substituted or unsubstituted.

5. Process according to any one of the preceding claims, characterised by the additional presence of an organic solvent in the reaction mixture.

6. Process according to any one of the preceding claims, characterised in that the cathode is covered with an electrolytic deposit of a metal M chosen from the group consisting of zinc, cadmium, lead and tin.

7. Process according to any one of Claims 1 to 5, characterised by the additional presence of a cadmium, lead or tin salt in the reaction mixture.

8. Process according to any one of the preceding claims, characterised in that the concentration of the organic halide is between 0.05 and 2 mol/l.

9. Process according to any one of Claims 1 to 7, characterised in that the organic halide is added progressively to the reaction mixture during the electrolysis.

## Patentansprüche

1. Verfahren zur Elektrosynthese eines Aldehyds durch Elektrolyse eines organischen Halogenids und eines N,N-disubstituierten Formamids in einer mit Elektroden ausgerüsteten elektrolytischen Zelle und durch anschließende Hydrolyse in einem Reaktionsmedium, dadurch gekennzeichnet, daß die Zelle nur eine Kammer aufweist, daß man eine selbstverzehrende Anode aus einem Metall, das aus der Gruppe der reduzierenden Metalle und deren Legierungen ausgewählt ist, verwendet, daß der Aldehyd der allgemeinen Formel RCHO entspricht, in der R einen organischen Rest bedeutet, daß das organische Halogenid der allgemeinen Formel RX entspricht, in der R die vorstehend genannte Bedeutung hat und X ein Halogenatom bedeutet, daß das N,N-disubstituierte Formamid der allgemeinen Formel entspricht, in der R₁ und R₂, die gleich oder verschieden sind, eine substiuierte oder unsubstiuierte, aliphatische oder aromatische Kette bedeutet, oder R₁ und R₂ einen Ring bilden, und daß die Elektrolyse zur Bildung von führt, wobei R₁ und R₂ die vorstehend genannten Bedeutungen haben.

2. Verfahren nach Anspruch 1, dadurch gekennzeichnet, daß die Anode aus einem reduzierenden Metall besteht, das aus der Gruppe Magnesium, Aluminium, Zink und deren Legierungen ausgewählt ist.

3. Verfahren nach einem der vorstehenden Ansprüche, dadurch gekennzeichnet, daß X Chlor oder Brom bedeutet und daß R₁ und R₂, die gleich oder verschieden sind, eine Alkylkette mit 1 bis 8 Kohlenstoffatomen oder einen substituierten oder unsubstiutierten Phenylring bedeuten.

4. Verfahren nach einem der vorstehenden Ansprüche, dadurch gekennzeichnet, daß R einen substituierten oder unsubstituierten organischen aliphatischen, arylaliphatischen, aromatischen, alkylaromatischen oder heterocyclischen Rest und vorzugsweise einen substituierten oder unsubstituierten Alkylrest oder Phenylrest bedeutet.

5. Verfahren nach einem der vorstehenden Ansprüche, dadurch gekennzeichnet, daß im Reaktionsmedium zusätzlich ein organisches Lösungsmittel vorhanden ist.

6. Verfahren nach einem der vorstehenden Ansprüche, dadurch gekennzeichnet, daß die Kathode mit einer elektrolytischen Abscheidung eines Metalls M, das aus der Gruppe Zink, Cadmium, Blei und Zinn ausgewählt ist, überzogen ist.

7. Verfahren nach einem der Ansprüche 1 bis 5, dadurch gekennzeichnet, daß zusätzlich ein Salz von Cadmium, Blei oder Zinn im Reaktionsmedium enthalten ist.

8. Verfahren nach einem der vorstehenden Ansprüche, dadurch gekennzeichnet, daß die Konzentration des organischen Halogenids im Bereich von 0,05 bis 2 Mol/Liter liegt.

9. Verfahren nach einem der Ansprüche 1 bis 7, dadurch gekennzeichnet, daß man das organische Halogenid im Verlauf der Elektrolyse fortschreitend zusetzt.
